# DEMANDE DE BREVET EUROPEEN

(11) **EP 1 325 688 A1**
(43) Date de publication de la demande: **09.07.2003**
(21) Numéro de dépôt: 03290010.2
(22) Date de dépôt: 02.01.2003
(51) Int. Cl.: A43B 5/12, A43B 5/16, A43B 23/16, A43C 13/14, A43B 3/26

(54) **Dispositif de protection de l'avant des pieds, notamment adapté au port de chaussures de danse classique**

(30) Priorité: 03.01.2002 FR 0200035
(71) Demandeur: Zaoui, Séverine, 18000 Bourges (FR); Echard, Clotilde, 45100 Orléans (FR)
(72) Inventeur: Zaoui, Séverine, 18000 Bourges (FR); Echard, Clotilde, 45100 Orléans (FR)
(74) Mandataire: Le Brusque, Maurice

(57) **Abrégé**

L'invention a pour objet un dispositif de protection de l'avant du pied, particulièrement adapté au port de chaussons de danse classique, comprenant un embout (1) constitué d'une pièce évidée monobloc (1) s'emboîtant sur la pointe du pied (6) et dans l'empeigne (51) de la chaussure (5).

Selon l'invention, l'embout (1) est réalisé dans une matière élastiquement déformable, à la fois molle et dense et s'enfile par étirement sur toute la partie avant (61) du pied (6) en dépassant les articulations métatarso-phalangiennes, la paroi (10) ainsi étirée se comportant comme une seconde peau conservant la souplesse du pied tout en maintenant un contact permanent avec la face interne de l'empeigne (51).

## Description

L'invention a pour objet un dispositif de protection de l'avant des pieds, spécialement adapté au port de chaussons de danse classique mais applicable également à des chaussures de sport, particulièrement de patinage artistique, et couvre également des chaussons ou chaussures équipés de tels dispositifs.

On sait que les exercices sur pointes provoquent chez les danseuses classiques, notamment à l'avant du pied, certaines douleurs et même des blessures, telles que cors, ampoules, callosités, durillons, oeils de perdrix, ongles incarnés, ou hématomes.

Ces inconvénients sont considérés comme inévitables et les danseuses les atténuent en plaçant à l'avant du chausson des protections en coton ou en laine, ou encore des pansements qu'elles appliquent directement sur la partie blessée, ou en prévision d'une blessure potentielle.

Ces protections présentent cependant l'inconvénient d'être assez inefficaces, car elles peuvent se déplacer et les pansements peuvent facilement être arrachés au cours des mouvements du pied de la danseuse, notamment lorsqu'elle s'exerce sur pointes, ou de ceux d'un patineur lorsqu'il effectue des sauts.

En effet, si la danseuse dispose, par exemple du coton ou de la mousse, au fond de la pointe, avant d'enfiler son pied dans le chausson, de manière à recouvrir les zones sensibles de l'avant du pied, ces coussins protecteurs peuvent se déplacer dès que la danseuse commence à danser et se tassent rapidement au fond de la pointe.

Le pied ne peut donc pas s'adapter vraiment à la forme de la pointe et reste relativement mobile dans le chausson, ce qui engendre des frottements lorsque la danseuse est en mouvement et peut causer des blessures.

Par ailleurs, les matières telles que coton, laine ou mousse dans lesquelles sont réalisées les protections, s'usent et se dégradent rapidement, et sont souvent irritantes pour la peau.

Il faut noter, par ailleurs, que l'empeigne du chausson de danse doit être à la fois légère et suffisamment rigide pour permettre à la danseuse de se dresser sur la pointe. Cette rigidité tend à augmenter le risque de blessure, en particulier par frottement, et, d'autre part, est difficile à maintenir du fait que l'empeigne a tendance à se déformer à l'usage. Sa durée de vie est, par conséquent, assez limitée et il en résulte une dépense assez importante, simplement pour le renouvellement des chaussons.

Depuis longtemps, on a cherché à résoudre de tels problèmes, en proposant divers dispositifs de protection qui, généralement, sont constitués d'un embout en forme de pièce évidée qui s'enfile sur l'avant du pied de façon à s'interposer entre les orteils et la face interne, relativement rigide, de l'empeigne.

Par exemple, le brevet des Etats-Unis n°1,744,122, déposé en 1928, proposait déjà un embout de protection constitué d'un matériau élastique susceptible d'absorber les chocs, tel que du caoutchouc, de l'éponge, du liège etc.

Vers la même époque, le brevet des Etats-Unis n°1,996,083 proposait d'utiliser la fourrure.

De tels dispositifs n'apportaient pas les résultats escomptés et permettaient, tout au plus, d'atténuer la douleur ressentie sur l'instant, mais non d'agir préventivement, ni d'éviter les problèmes médicaux liés à la pratique de la danse classique évoqués précédemment.

Depuis quelques années, on a développé, pour la pratique de certains sports comme le ski ou le patinage, des matières relativement modelables qui durcissent par la suite, de façon à se conformer au profil du pied en s'interposant entre celui-ci et l'empeigne rigide de la chaussure.

On a cherché à adapter un procédé de ce type aux chaussons de danse et le document EP-A-0 136 415 décrit, par exemple, un embout dont la paroi contient une masse modelable enfermée entre deux feuilles résistantes, l'ensemble étant recouvert d'une couche de protection en cuir ou matière synthétique.

Un tel embout est assez coûteux et peut s'user rapidement.

On a aussi proposé, dans le document US-A-5,129,165, de remplacer l'embout par une pâte modelable à base de silicone, associée à un agent durcisseur, qui est simplement appliquée sur les orteils, avant d'enfiler le pied dans la chaussure. La pâte se conforme ainsi, vers l'intérieur au profil du pied et, vers l'extérieur, à celui de l'empeigne et durcit ensuite dans cette forme.

On réalise ainsi un tampon protecteur adapté à la forme du pied qui permet de répartir les charges sur l'ensemble des orteils, l'utilisateur ayant la possibilité d'améliorer le profil de ce tampon en ajoutant ou en retirant de la matière.

De tels dispositifs restent cependant relativement rigides et limitent, voire empêchent, le contact intime du pied avec le sol. Il en résulte une diminution des perceptions tactiles du pied avec le risque de perturber la gestuelle de la danseuse lorsqu'elle évolue sur pointes.

De ce fait, généralement, les danseuses préfèrent se passer de protection ou utilisent les techniques habituelles, malgré leurs insuffisances.

L'invention apporte, au contraire, une solution, notamment préventive, à tous ces problèmes grâce à un nouveau dispositif de protection particulièrement efficace qui présente, en outre, l'avantage d'être simple, durable et facile d'emploi.

Conformément à l'invention, le dispositif de protection comprend, un embout réalisé en une matière élastiquement déformable, à la fois molle et dense, ladite matière étant suffisamment élastique pour permettre un enfilement amovible, à chaque usage, de l'embout avec extension du bord périphérique et étirement, dans toutes les directions de la paroi de l'embout, de façon que celle-ci soit appliquée élastiquement sur toute la partie avant du pied, en dépassant, sur chaque côté, l'articulation métatarso-phalangienne, la matière constituant la paroi étant, en outre, suffisamment molle pour que la face interne de l'embout épouse à chaque instant le profil de l'avant du pied en suivant de légères variations de celui-ci, et suffisamment dense pour maintenir sans tassement un coussin d'amortissement élastiquement compressible entre chaque partie de l'avant du pied et l'empeigne de la chaussure, la paroi de l'embout se comportant ainsi comme une seconde peau faisant corps avec toute la partie avant du pied en conservant la souplesse de celui-ci à l'intérieur de la chaussure tout en maintenant un contact permanent, vers l'intérieur avec le pied et, vers l'extérieur avec la face interne de l'empeigne.

De façon particulièrement avantageuse, la matière constituant l'embout présente un degré de dureté ne dépassant pas 15 en unité Shore-A.

D'autre part, la matière constituant l'embout sera, avantageusement, assez élastique pour qu'une partie élémentaire supporte, sans risque de déchirure, un étirement longitudinal d'au moins 5 fois sa longueur et, de préférence, de l'ordre de 7 fois sa longueur.

Dans un mode de réalisation préférentiel, la matière constituant l'embout selon l'invention est un élastomère siliconé à alvéoles ouvertes. Il est possible, en effet, de réaliser un tel élastomère présentant à la fois le degré de dureté, la densité et les qualités d'élasticité requises.

De plus, les élastomères siliconés, en particulier de type médical ou alimentaire, présentent l'avantage d'être hypoallergéniques, biocompatibles, stérilisables et chimiquement neutres.

Par matière biocompatible, on entend, au sens de l'invention, une matière tolérée par l'organisme.

L'utilisation d'élastomères siliconés pour la réalisation d'un embout selon l'invention permettra donc d'éviter toute irritation de la peau, ainsi que tout risque d'allergie ou de maladie de peau, ces problèmes apparaissant de façon plus marquée encore lorsque, par exemple, les danseuses ne portent ni bas ni chaussettes, comme cela est souvent le cas pour les danseuses professionnelles.

Par ailleurs, un tel embout en élastomère siliconé, ou une autre matière synthétique ayant les qualités requises, doit pouvoir être lavé après chaque usage.

Le lavage peut être effectué à la main ou en machine à laver le linge, de préférence à une température inférieure ou égale à 60°C, et mieux à 40°C. En cas de lavage en machine de l'embout, et notamment avec du linge, il est toutefois préférable d'utiliser un sac protecteur adapté au lavage en machine afin d'éviter tout frottement avec le linge, qui risquerait éventuellement d'endommager l'embout.

L'utilisation d'un tel embout est donc hygiénique et le reste au cours des utilisations successives. Un tel embout est donc facilement réutilisable.

Par hygiénique, on entend, au sens de l'invention, la suppression des effets indésirables produits par la transpiration, tels que la prolifération des bactéries et des mycoses.

En outre, les élastomères siliconés sont des matériaux très résistants, qui présentent également une très bonne tenue dans le temps.

De préférence, on réalisera des embouts en un élastomère siliconé à alvéoles ouvertes, ayant une dureté de 4 à 15 Shore, de préférence de 4 à 10 Shore, et mieux de 4 à 6 Shore.

La matière élastiquement déformable constituant l'embout est une matière flexible et incompressible, ce qui signifie qu'elle est assez dense pour ne pas se tasser et peut simplement se déformer légèrement en conservant son volume, l'embout reprenant toujours sa forme initiale après usage.

Les dimensions de l'embout sont déterminées de façon que, au repos, il recouvre sensiblement l'ensemble des phalanges et s'étende ensuite, par étirement élastique, jusqu'au delà de l'articulation métatarso-phalangienne. De préférence, l'embout peut ainsi être étiré jusqu'à recouvrir un tiers du premier et du cinquième métatarsiens.

Un avantage important de l'invention réside dans le fait que l'embout, réalisé par moulage, peut être fabriqué industriellement en série. En effet, grâce à la souplesse et l'élasticité de la matière utilisée, un même modèle d'embout peut s'adapter, par étirement élastique, à des formes et des dimensions différentes du pied. Ainsi, il sera possible de réaliser un modèle standard ou, au plus, deux modèles couvrant l'ensemble des tailles usuelles de pied pour les adultes et un ou deux modèles couvrant l'ensemble des tailles pour les enfants. De tels modèles pourraient, par exemple, être adaptés à des pieds larges ou étroits.

Cependant, il serait possible, pour un résultat optimal, de réaliser des embouts sur mesure, bien entendu plus onéreux.

L'invention couvre également d'autres caractéristiques avantageuses qui font l'objet des sous revendications et apparaîtront dans la description qui va suivre d'un mode de réalisation particulier, donné à titre d'exemple et représenté sur les dessins annexés.

La figure 1 montre en perspective, un embout selon l'invention, vu de côté.

La figure 2 est une vue de l'arrière, en perspective d'un embout pour pied droit.

La figure 3 et la figure 4 montrent, respectivement en coupe horizontale et en coupe verticale, un pied muni d'un embout selon l'invention et enfilé dans un chausson de danse.

Les figures 1 et 2 montrent, en perspective, un embout 1 selon l'invention constitué d'une pièce d'un seul tenant réalisée par moulage d'une matière synthétique et formant un corps creux 1 limité par une paroi 10 de faible épaisseur ayant un bord périphérique 13 et comprenant une cloison inférieure 2 et une cloison supérieure 3 s'étendant respectivement en dessous et au dessus du pied et reliées par une cloison latérale 4. Cette cloison latérale 4 a un contour en portion d'ellipse entourant l'avant du pied et comprend une partie intérieure 41 et une partie extérieure 42 qui se raccordent à une partie centrale 43 formant la pointe de l'embout.

Sur les figures 1 et 2, l'embout 1 est représenté au repos, c'est-à-dire avant enfilement sur le pied. Dans ce cas, la cloison supérieure 3 couvre sensiblement l'ensemble des phalanges des orteils, les côtés latéraux 41 et 42 remontant sensiblement jusqu'à l'articulation métatarso-phalangienne du pied.

De préférence, l'embout 1 a un profil asymétrique adapté au côté du pied, respectivement gauche ou droit, sur lequel il est enfilé, la partie latérale extérieure 42 étant légèrement plus longue que la partie latérale intérieure 41.

Comme on l'a indiqué plus haut, la paroi 10 de l'embout 1 est réalisée en une matière présentant une grande élasticité permettant, par exemple, d'étirer une partie élémentaire de la paroi jusqu'à 7 fois sa longueur. De la sorte, après avoir posé l'embout 1 sur la pointe du pied, on peut tirer sur ses côtés de façon à dépasser les deux articulations et à recouvrir tout l'avant du pied, sensiblement jusqu'au tiers du premier et du cinquième métatarsiens.

Pour mieux s'adapter à la forme du pied, la cloison inférieure 2 est en forme de demi-ellipse et est munie d'une échancrure 20 de façon à passer sous la première et la cinquième articulations métatarso-phalangiennes du pied, en s'amincissant jusqu'au bord 13 de l'embout. De même, la cloison supérieure 3 est en forme de demi-ellipse et est munie d'une échancrure 30.

L'embout 1 ainsi étiré est maintenu par ses côtés 41, 42 qui recouvrent les articulations, et reste parfaitement appliqué sur l'avant du pied 6 lorsque celui-ci est enfilé dans le chausson 5.

Sur les figures 3 et 4, on a représenté, respectivement en coupe horizontale et en coupe verticale, un chausson de danse 5 dans lequel est enfilé le pied 6 représenté en traits mixtes et dont la pointe est recouverte de l'embout 1 selon l'invention.

On voit, sur ces figures, que l'épaisseur de la paroi latérale 4 qui entoure le pied diminue progressivement et de façon continue depuis la partie avant 43 et jusqu'au bord 13 de l'embout, le long des deux parties latérales, respectivement intérieure 41 et extérieure 42. Comme on l'a indiqué, la paroi 10 de l'embout 1 est limitée par une face interne concave 11 qui correspond sensiblement au profil de l'avant 61 du pied 6 et une face externe 12 qui correspond au profil interne de la partie avant ou empeigne 51 du chausson 5, à l'avant de celui-ci.

Par empeigne, on entend, au sens de l'invention, la partie avant de la tige du chausson, du cou-de-pied à la pointe.

Sur les figures 3 et 4, l'empeigne 51 du chausson est hachurée et la paroi 10 de l'embout est pointillée.

Comme on le sait, un chausson de danse doit être assez léger mais, pour maintenir parfaitement le pied, l'empeigne 51 doit être relativement rigide et dure ainsi que la semelle 52, ces parties ayant une épaisseur non négligeable, comme le montrent sur les figures 3 et 4. L'ensemble du chausson est recouvert d'un tissu, généralement du satin ou du coton.

Comme on l'a indiqué, la matière M dont est constituée la paroi 10 de l'embout 1 est, non seulement, très élastique mais, en outre, particulièrement molle, son degré de dureté ne dépassant pas 15 en unité Shore-A et étant, de préférence, de l'ordre de 4 à 6. De ce fait, après étirage de l'embout pour coiffer l'avant du pied et après enfilement de l'ensemble dans le chausson, la paroi 10 de l'embout reste déformable et s'adapte, vers l'intérieur, à la forme de l'avant 61 du pied 6 et, vers l'extérieur, à celle de la face interne de l'empeigne rigide 51 du chausson 5, en restant parfaitement appliquée sur ses deux faces.

De plus, la matière M de la paroi 10 est suffisamment dense pour ne pas se tasser, même lorsque la paroi est étirée et supporte une forte pression.

Il est particulièrement indiqué d'utiliser, pour réaliser un tel embout, un élastomère siliconé à alvéoles ouvertes dont la composition peut être réglée de façon à obtenir l'ensemble des quantités requises d'élasticité, de mollesse et de densité.

La paroi 10 de l'embout 1, ainsi serrée sur toute sa surface, entre le pied et l'empeigne du chausson, reste appliquée sur le pied dans sa forme étirée, l'épaisseur de la paroi variant, comme le montrent les figures 3 et 4, entre la partie avant 43 qui assure l'amortissement des chocs et la partie arrière qui s'effile le long du pied jusqu'à la sortie du chausson. L'échancrure 30 est dessinée de façon à ne pas dépasser à l'extérieur du chausson.

Par exemple, au repos, l'épaisseur de la paroi 10 peut être de l'ordre de 1 à 3 mm le long du bord périphérique 13 et de l'ordre de 4 à 5 mm sur la partie avant 43 de l'embout 1.

En raison de cette faible épaisseur et de l'élasticité de la matière, le bord périphérique 13 de l'embout est extensible, ce qui facilite l'enfilement du pied et l'application parfaite, sur son avant 61, de la face interne 11 de la paroi 10.

Le pied 6 est donc enveloppé, jusqu'au delà des articulations métatarso-phalangiennes 61, c'est-à-dire sur au moins un tiers de sa longueur, d'une sorte de seconde peau qui forme un coussin amortisseur d'épaisseur variable en conservant toute la souplesse du pied, contrairement aux dispositifs connus jusqu'à présent.

En effet, grâce à l'utilisation d'une matière telle qu'un élastomère siliconé, qui reste ferme sans être dure et peut se déformer élastiquement à volume constant, l'embout 1, serré entre l'empeigne 51 du chausson 5 et l'avant 61 du pied peut suivre, à la manière d'une peau, les mouvements de la partie osseuse métatarso-phalangienne, tout en restant parfaitement emboîté dans l'empeigne 51. En particulier, les blessures dues aux frottements avec le bord du chausson, au niveau des articulations metatarso-phalangiennes, peuvent être évitées.

Le contact avec la paroi en élastomère siliconé est agréable et rend pratiquement imperceptible la présence de l'embout, ce qui procure à la danseuse une sensation d'équilibre nécessaire lors des mouvements.

En pratique, la danseuse n'a jamais la sensation de toucher le sol directement avec son pied, comme cela pouvait être le cas avec les autres dispositifs de protection connus jusqu'à présent.

D'autre part, sans augmenter exagérément la longueur du pied coiffé de l'embout 1, l'augmentation progressive de l'épaisseur de l'embout sur sa partie avant 43 exerce un effet d'amortissement des chocs et de réduction de la pression ressentie par le pied, en particulier lorsque celui-ci est en appui sur l'avant du pied comme c'est le cas en danse classique, lorsque les danseuses se déplacent sur les pointes ou en patinage artistique, lorsque les patineurs ou patineuses effectuent des sauts.

On sait, en effet que, dans la danse classique, notamment lors de mouvements sur pointes et quel que soit le pas de danse, le poids de la danseuse repose principalement sur deux ou trois orteils, c'est-à-dire quelques centimètres carrés.

Grâce à l'effet de maintien et d'amortissement ainsi obtenu, la danseuse est moins sensible aux ondes de chocs et l'avant de son pied se déforme moins, ce qui lui permet de danser beaucoup plus longtemps sans ressentir les douleurs habituelles lors des répétitions et des spectacles.

Comme on l'a indiqué, la face inférieure 2 de l'embout 1 est avantageusement munie d'une échancrure 20 de forme dissymétrique, afin de tenir compte des positions relatives des parties d'appui, respectivement interne et externe du pied, tout en formant un coussin élastique autour des première et cinquième articulations.

Pour la même raison, la face supérieure 3 de l'embout est également munie d'une échancrure 30 qui suit le profil des orteils et peut, en outre, être agrandie de façon à rendre l'embout invisible lorsqu'il est emboîté dans l'empeigne 51 du chausson 5.

Du fait que l'embout 1 suit les mouvements du pied tout en restant parfaitement serré dans l'empeigne 51, aucun jeu ne peut apparaître entre le bord du chausson et le pied et l'on évite ainsi les frottements qui, auparavant, provoquaient des irritations du pied et, même, des blessures.

De plus, l'emploi d'une matière à cellules ouvertes, permet d'éviter l'accumulation de sueur, le pied, même confiné à l'intérieur du chausson, se trouvant dans les meilleures conditions pour la pratique de la danse avec la dextérité nécessaire, en donnant une souplesse et une liberté du mouvement comparables à celles d'un pied sans protection.

Par ailleurs, on sait que les chaussons de danse sont généralement des articles très fragiles, en particulier dans leur partie avant, au niveau de l'empeigne qui doit être assez rigide et dure pour maintenir le pied sur les pointes. Grâce à la densité et la consistance particulière de la matière et à son effet d'amortissement, l'embout selon l'invention permet de renforcer la rigidité de l'empeigne tout en évitant les risques de ramollissement à l'usage qui rendent le chausson inutilisable.

L'utilisation de l'embout selon l'invention permettra donc d'augmenter la durée de vie des chaussons qui, habituellement, est seulement d'environ une semaine pour les danseuses professionnelles et de six mois pour les danseuses amateurs.

L'embout selon l'invention permet donc de réaliser une économie importante. Or, un tel embout est lui-même relativement peu onéreux, du fait qu'il peut être réalisé par moulage et fabriqué industriellement en série. De plus, comme il est appliqué par étirement sur le pied, un même modèle standard peut s'adapter à différentes formes et tailles de pied.

En pratique, il suffira de disposer d'un ou deux modèles pour couvrir toutes les tailles usuelles pour adultes et un ou deux modèles pour les enfants.

Bien entendu, l'invention ne se limite pas aux détails du mode de réalisation qui vient d'être décrit à titre de simple exemple et couvre les variantes ou autres applications restant dans le cadre des revendications.

En particulier, si l'utilisation d'élastomère siliconé permet d'obtenir d'excellents résultats, d'autres matières pourraient présenter les mêmes qualités d'élasticité, de fermeté et de souplesse permettant à l'embout de rester parfaitement appliqué sur le pied, en formant une véritable peau suivant tous les mouvements du pied.

D'autre part, les embouts selon l'invention sont particulièrement adaptés aux chaussons de danse mais peuvent également trouver une application dans toutes les activités où la pointe du pied est particulièrement sollicitée, par exemple pour le patinage artistique qui nécessite également des mouvements sur pointes et des sauts. Dans ce cas, évidemment, la forme de l'embout et l'épaisseur de la paroi seraient adaptées à la forme de la chaussure de patinage et à sa rigidité.

Les signes de référence insérés après les caractéristiques techniques mentionnées dans les revendications, ont pour seul but de faciliter la compréhension de ces dernières et n'en limitent aucunement la portée.

## Revendications

1. Dispositif de protection de l'avant du pied dans une chaussure (5), comprenant un embout (1) constitué d'une pièce évidée monobloc (1) limitée par une paroi continue (10) s'ouvrant le long d'un bord périphérique (13) et ayant une face interne concave (11) s'emboîtant sur la pointe du pied, et une face externe convexe (12) s'emboîtant dans l'empeigne de la chaussure (5),
**caractérisé par le fait que** l'embout (1) est réalisé en une matière élastiquement déformable et à la fois molle et dense, ladite matière (M) étant, d'une part, suffisamment élastique pour permettre un enfilement amovible, à chaque usage, de l'embout (1) avec extension du bord périphérique (13) et étirement dans toutes les directions de la paroi (10), de façon que celle-ci soit appliquée élastiquement sur toute la partie avant du pied en dépassant l'articulation métatarso-phalangienne, sur chaque côté et, d'autre part, suffisamment molle pour que la face interne de l'embout (1) épouse à chaque instant le profil de l'avant du pied en suivant de légères variations de celui-ci et suffisamment dense pour maintenir sans tassement un coussin d'amortissement élastiquement compressible, entre chaque partie de l'avant du pied et l'empeigne (51) de la chaussure (5), la paroi (10) se comportant ainsi comme une seconde peau faisant corps avec toute la partie avant (61) du pied (6) en conservant la souplesse de celui-ci à l'intérieur de la chaussure (5) tout en maintenant un contact permanent, vers l'intérieur avec le pied (6) et vers l'extérieur avec la face interne de l'empeigne (51).

2. Dispositif de protection selon la revendication 1, **caractérisé par le fait que** la matière (M) constituant l'embout (1) présente un degré de dureté ne dépassant pas 15 en unité Shore-A.

3. Dispositif de protection selon l'une des revendications 1 et 2, **caractérisé par le fait que** la matière (M) constituant l'embout (1) est suffisamment élastique pour qu'une partie élémentaire supporte, sans risque de déchirure, un étirement longitudinal d'au moins 5 fois sa longueur et pouvant dépasser 7 fois sa longueur.

4. Dispositif de protection selon l'une des revendications précédentes, **caractérisé par le fait que** la matière constituant la paroi (10) de l'embout (1) est chimiquement neutre, hypoallergénique et biocompatible.

5. Dispositif de protection selon l'une des revendications précédentes, **caractérisé par le fait que** l'embout reste enfilé sur le pied lors du retrait de la chaussure et est réalisé dans une matière lavable.

6. Dispositif de protection selon l'une des revendications précédentes, **caractérisé par le fait que** la matière constituant la paroi (10) de l'embout (1) est un élastomère siliconé à alvéoles ouvertes.

7. Dispositif de protection selon la revendication 6, **caractérisé par le fait que** la matière (M) constituant l'embout est un élastomère siliconé dont la composition est réglée de façon à présenter une dureté de 4 à 10 Shore, de préférence 4 à 6 Shore.

8. Dispositif de protection selon l'une quelconque des revendications 3 à 7, **caractérisé par le fait que**, au repos, l'embout recouvre sensiblement l'ensemble des phalanges et est ensuite étiré élastiquement pour s'étendre jusqu'au-delà de l'articulation métatarso-phalangienne.

9. Dispositif de protection selon la revendication 8, **caractérisé par le fait que**, par étirement élastique, l'embout peut recouvrir jusqu'à 1/3 du premier et du cinquième métatarsiens.

10. Dispositif de protection selon l'une des revendications précédentes, **caractérisé par le fait que** la paroi (10) de l'embout (1) présente une épaisseur qui varie progressivement et de façon continue entre un bord périphérique (13) suffisamment mince pour permettre l'enfilement de l'embout sur le pied par étirement élastique, et une partie avant (43) restant, après étirement, suffisamment épaisse et élastiquement compressible pour protéger la pointe du pied avec amortissement des chocs.

11. Dispositif de protection selon la revendication 10, **caractérisé par le fait que** la partie avant (43) de la paroi (10) de l'embout (1) présente une épaisseur de l'ordre de 4 à 5 mm.

12. Dispositif de protection selon la revendication 10, **caractérisé par le fait que** le bord périphérique (13) de la paroi (10) de l'embout (1) présente une épaisseur de l'ordre de 1 à 3 mm.

13. Dispositif de protection selon l'une des revendications précédentes, **caractérisé par le fait que**, par étirement élastique, un même modèle d'embout peut s'adapter à des formes et des dimensions différentes du pied.

14. Dispositif de protection selon la revendication 13, **caractérisé par le fait que** la face interne concave (11) et la face externe convexe (12) de la paroi (10) de l'embout ont chacune un profil asymétrique adapté au côté du pied, respectivement gauche ou droit, sur lequel l'embout est enfilé.

15. Dispositif de protection selon l'une des revendications 13 et 14, **caractérisé par le fait qu'**il est réalisé, pour les adultes, en au plus deux modèles couvrant, par étirement élastique, l'ensemble des tailles usuelles de pieds.

16. Dispositif de protection selon l'une des revendications 13 et 14, **caractérisé par le fait qu'**il est réalisé, pour les enfants, en au plus deux modèles couvrant, par étirement élastique, l'ensemble des tailles usuelles de pieds.

17. Dispositif de protection selon l'une des revendications précédentes, **caractérisé par le fait que** la paroi (10) de l'embout (1) comprend une cloison inférieure (2) en forme de demi-ellipse munie d'une échancrure (20) de façon à former, au-dessous de la première et de la cinquième articulations métatarso-phalangiennes du pied (6), un coussin élastique s'effilant jusqu'au bord (13) de l'embout (1).

18. Dispositif de protection selon l'une des revendications précédentes, **caractérisé par le fait que** la paroi (10) de l'embout (1) comprend une cloison supérieure (3) en forme de demi-ellipse munie d'une échancrure (30) de façon que la paroi (10), après étirement et enfilement sur le pied (6), ne dépasse pas à l'extérieur de la chaussure (5).

19. Utilisation d'un dispositif de protection selon l'une des revendications 1 à 18 pour protéger l'avant du pied dans des chaussons de danse.

20. Utilisation d'un dispositif de protection selon l'un des revendications 1 à 18 pour augmenter la durée de vie de chaussons de danse.

21. Utilisation d'un dispositif de protection selon l'une des revendications 1 à 18 pour protéger l'avant du pied dans des chaussures de sport.
